# FASCICULE DE BREVET EUROPEEN

(11) **EP 0 171 313 B1**
(45) Date de publication et mention de la délivrance du brevet: **18.01.1989**
(21) Numéro de dépôt: 85401366.1
(22) Date de dépôt: 05.07.1985
(51) Int. Cl.: E05B 47/00, E05B 65/12

(54) **Commande manuelle de sécurité pour serrure électrique, notamment pour véhicules automobiles**
Handbetätigte Sicherheitsbedienung für elektrisches Schloss, insbesondere für Kraftfahrzeuge
Manual safety control for an electric lock, particularly for motor-cars

(30) Priorité: 06.07.1984 FR 8410793
(43) Date de publication de la demande: 12.02.1986
(73) Titulaire: A. & M. Cousin et Cie, F-61103 Flers Cédex Orne (FR)
(72) Inventeur: Pipon, Yves, F-61100 Flers (FR); Droulon, Georges, F-61100 Flers (FR)
(74) Mandataire: Madeuf, Claude Alexandre Jean

(56) Documents cités:
- EP-A- 0 142 319
- DE-A- 2 857 559

## Description

On utilise de plus en plus des verrouillages électriques et en particulier ces verrouillages électriques sont utilisés sur des véhicules terrestres tels que les voitures particulières qui sont équipées de serrures de capot moteur, de serrures de capot de malle, de haillons de portières à commande électrique centralisée qui obéit à un dispositif électronique permettant la condamnation totale ou partielle de ces serrures soit pendant la période où le véhicule est à l'arrêt (véhicule garé) soit temporairement (verrouillage de sécurité pour les enfants ou pour normes imposées (dispositif anti-viol) ). Ces serrures doivent être munies dans le cas d'une panne d'énergie de dispositifs permettant d'ouvrir les portières manuellement de l'intérieur du véhicule ou à l'aide d'une clé manuelle permettant la décondamnation des serrures.

De plus, le fait d'utiliser des serrures électriques qui comportent très souvent, en plus de la source d'énergie normale (batterie électrique du véhicule), une source supplémentaire d'énergie de secours constituée par une pile normalement rechargeable par l'alternateur du véhicule mais dans un but psychologique afin de montrer au passager que même si ces deux sources d'énergie tombaient en panne pour un motif quelconque il n'y a pas de danger, il est prévu un dispositif de sécurité complémentaire installé sur les serrures.

La présente invention a donc pour objet une deuxième sécurité qui est constituée par un verrou soit manoeuvrable à la main à l'aide d'une clé lorsque l'on est hors de la voiture soit qui se déclenche automatiquement dans le cas d'une panne complète des deux autres sources, ce qui est en particulier très important lors d'un accident de la route en permettant ainsi d'ouvrir de l'intérieur du véhicule les portières et capots.

On connaît par le DE-A-2 857 559 une serrure de portières pour véhicules automobiles dans laquelle un moteur électrique 47 transmet, par l'intermédiaire d'un réducteur de vitesse à pignons 46, 43, le mouvement de rotation à une came en forme de barreau 27 ouvrant des mâchoires 9, 10 pour libérer la gâche 2.

Normalement, les mâchoires 9,10 qui sont rappelées par des ressorts 30,31 peuvent être actionnées en cas de panne d'énergie électrique ou autre par l'intermédiaire d'un déverrouillage manuel 39.

L'ensemble des serrures électriques d'un même véhicule peut être commandé à partir d'un central ne comportant pas de mémoire.

L'état antérieur de la technique ne montre donc pas une source d'énergie complémentaire dans le cas où la source d'énergie principale est en panne.

De plus, la réalisation conforme à l'état de la technique est beaucoup plus compliquée que la solution proposée par la présente invention puisqu'il est nécessaire dans le document antérieur d'agir directement sur la totalité des moyens mécaniques de chaque serrure alors que l'invention permet le déverrouillage instantané sans grand effort manuel de toutes les serrures de véhicule par l'intermédiaire du barreau de décondamnation.

Conformément à l'invention, la commande manuelle de sécurité pour serrures à commande électrique ou autres comporte, en général, près de la portière du conducteur, un boîtier fixé par des moyens convenables sur la tôle de la carrosserie du véhicule considéré une source d'énergie électrique permettant l'entraînement d'un moteur, cette commande étant caractérisée en ce que le boîtier contient, intérieurement dans un alvéole, un micro-contact soumis au central électronique d'asservissement des serrures du véhicule et relié par l'intermédiaire du câble à la source d'énergie électrique permettant l'entraînement du moteur dont l'arbre porte un loquet normalement maintenu perpendiculaire à un barreau de décondamnation par un ressort, moteur et pile étant placés à l'intérieur d'un évidement d'un deuxième barreau évidé sur lequel repose le barreau de décondamnation comportant une encoche destinée à recevoir l'extrémité supérieure du loquet puis le deuxième barreau évidé comporte à sa partie située à l'opposé du moteur, un serre-câble assurant la jonction du câble à gaine pour la commande manuelle de déverrouillage des serrures, le barreau de décondamnation et le barreau évidé superposés et coulissants dans la chambre du boîtier étant maintenus en place latéralement par une plaque fixée sur le côté intérieur du boîtier, puis l'extrémité externe du barreau de décondamnation présente un point de jonction pouvant être actionné directement ou indirectement par une clé dans et hors du véhicule.

Le EP-A-0 142 319 qui doit être considéré vis à vis des Etats contractants DE, GB, IT, NL, BE, SE, CH et LI, au regard de l'art. 54-3-4 de la CBE montre un dispositif de sécurité pour serrure électrique de véhicule automobile dont le pêne normalement ouvert par un moteur électrique peut être ouvert à la main par les dispositifs classiques mécaniques du fait que la commande mécanique est liée à un barreau 12 et à un barreau 13 superposés et coulissants dans le boîtier en étant maintenus en place, ces barreaux étant normalement séparés mais reliés l'un à l'autre par un doigt 22 dont le mouvement est commandé par un micro-moteur électrique 17 par l'intermédiaire d'une cré.. maillère 20 et d'un pignon 19.

Normalement le doigt 22 est débrayé et donc permet la séparation permanente des barreaux 12 et 13 pour la commande électrique de la serrure.

Dans le cas d'un accident quelconque survenant au véhicule avec interruption de toute source électrique, il est prévu une capacité avec transistor qui fournit une quantité d'énergie électrique suffisante pour inverser le sens de rotation du moteur électrique 17 qui en tournant permet la mise en place du doigt 22 entre les deux barreaux 12 et 13 et donc la commande manuelle de la ou des serrures.

Conformément à l'invention, au regard de cet état de la technique la commande manuelle de sécurité pour serrures à commande électrique ou autres comporte, en général, près de la portière du conducteur, un boîtier fixé par des moyens convenables sur la tôle de la carrosserie du véhicule considéré, le boîtier contenant, intéreurement dans un alvéole, un micro-contact soumis au central électronique d'asservissement des serrures du véhicule et relié par l'intermédiaire d'un cable à une source d'énergie électrique permettant l'entraînement d'un moteur dont l'arbre porte un loquet normalement maintenu perpendiculaire à un barreau de décondamnation par un ressort, moteur et pile étant placés à l'intérieur d'un évidement d'un deuxième barreau évidé sur lequel repose le barreau de décondamnation comportant une encoche destinée à recevoir l'extrémité supérieure du loquet puis le deuxième barreau évidé comporte à sa partie située à l'opposé du moteur, un serre-câble assurant la jonction du câble à gaine pour la commande manuelle de déverouil- lage des serrures, le barreau de décondamnation et le barreau évidé superposés et coulissants dans la chambre du boîtier étant maintenus en place latéralement par une plaque fixée sur le côté intérieur du boîtier, puis l'extrémité externe du barreau de décondamnation présente un point de jonction pouvant être actionné directement ou indirectement par une clé dans et hors du véhicule.

Suivant une autre particularité de l'invention, le point de jonction est relié par une bielle à un arbre creux permettant l'introduction de la clé, cette clé pouvant être celle utilisée pour la mise en marche du véhicule. En outre, l'organe pneumatique de commande peut être asservi à un central électronique permettant le fonctionnement du micro- contact.

Diverses autres particularités de l'invention ressortent d'ailleurs de la description détaillée qui suit.

Une forme de réalisation de l'objet de l'invention est représentée, à titre d'exemple. non limitatif, au dessin annexé.
La fig. 1 est une vue de dessus de la commande de sécurité manuelle.
La fig. 2 est une élévation latérale de la commande côté interne.
La fig. 3 est une coupe suivant la ligne III-III de la fig. 2.
La fig. 4 est une vue en élévation, côté interne fermé, de la commande, conforme à l'invention.

Comme on peut le voir sur les dessins, cette commande se compose d'un, boîtier 1 de forme sensiblement parallélépipèdique rectangle réalisé normalement par moulage en matière plastique.

Ce boîtier 1 est fixé par des vis 2 sur l'intérieur de la tôle 3 constituant, par exemple, un élément de la carrosserie situé dans l'encadrement des portières, capots et autres éléments mobiles verrouillés par une serrure électrique.

Le boîtier 1 comporte un alvéole 4 à la partie supérieure de laquelle est placé un micro-contact 5 qui est relié par l'intermédiaire des câbles 6, 6a au circuit d'alimentation générale de commande des serrures électriques.

Sous l'alvéole 4 est prévue une chambre 7 qui contient un barreau 8 à section rectangulaire placé à la partie supérieure de la chambre 7 et qui est relié par un point de jonction 9 à une tringlerie 10 permettant, dans certains cas, le coulissement de ce barreau 8 dans le sens de la flèche F, (voir fig.1 1 et 2).

Le barreau 8 présente, dans sa zone médiane, une encoche 11 dans laquelle peut pénétrer, dans certains cas, l'extrémité supérieure 12a d'un loquet 12 articulé sur un arbre 13 solidaire d'un moteur électrique 14, cet ensemble étant placé dans un évidement 15a d'un deuxième barreau 15 à section rectangulaire disposé sous le barreau 8.

Ce deuxième barreau 15 est logé sous le barreau 8 dans la chambre 7 du boîtier 1.

Derrière le moteur 14 est placée une pile 16 qui est reliée au moteur 14 par l'intermédiaire du câble 6a à travers le micro-contact 5. Le câble 6 permet l'alimentation à partir de l'alternateur de la pile 16 rechargeable. Lorsque la tension du courant baisse anormalement, le circuit imprimé, qui maintenait en tension cette pile et de ce fait le loquet 12, soumet avant la complète coupure de courant le micro-moteur 14 à l'alimentation par la pile 16 rechargeable et de ce fait permet le déplacement du loquet 12 qui vient alors prendre position dans l'ajour ou encoche 11 pratiqué dans le barreau 8 de décondamnation. Dans ce cas, il y a possibilité d'entraînement de ce barreau 8 lorsqu'il y a jonction sur la commande d'ouverture constituée par le barreau 15.

De plus, et comme cela est visible à la fig. 3, le loquet 12 est normalement dans la position perpendiculaire au barreau 8 dessinée en traits mixtes (fig. 3) sous l'action d'un petit ressort centré sur l'arbre 13 et qui maintient le loquet 12 dans la position indiquée ci-dessus.

Finalement, le barreau 15 est relié par l'intermédiaire d'un serre-câble 17 à un câble 18 placé dans une gaine 19. Le câble et la gaine 18-19 sont du genre Bowden utilisé couramment dans l'industrie et pour les véhicules.

Finalement, le dispositif sus-décrit est fermé sur son côté interne par une plaque 20 fixée par des vis 21.

Le point de jonction 9 (voir fig. 4) peut également être relié par une bielle 23 à un arbre 24 tournant dans un palier 25 solidaire de la plaque 20 afin de manoeuvrer le point de jonction 9 à l'aide d'une clé 26. Cette clé est de sûreté, elle peut être celle utilisée pour la mise en marche du véhicule ou tout autre.

Les barreaux 8 et 15 sont en général des pièces moulées en matière plastique tandis que le loquet 12 est réalisé en métal.

Dans le cas où la commande centrale des serrures électriques d'un véhicule constate que la source principale d'énergie et la source secondaire d'énergie sont en panne soit parce que ces sources ne contiennent plus d'énergie soit que les liaisons sont rompues par exemple à la suite d'un accident, le micro-contact 5 relie immédiatement la pile 16 au moteur 14 qui est entraîné sur un quart de tour ce qui fait pivoter, dans le sens de la flèche F₂ (voir fig. 3), le loquet 12 qui pénètre, contre l'action du ressort prémentionné qui le maintient normalement perpendiculaire au barreau 8, dans l'encoche 11 du barreau 8 rendant ainsi solidaires le barreau 8 et le barreau 15.

Ainsi, si, à l'aide d'un élément manuel comme une clé ou une poignée, on tire le point de jonction 9 dans le sens de la flèche F, on entraîne le barreau 15 et, avec lui, le câble 18 permettant ainsi de déverrouiller manuellement toutes les serrures du véhicule considéré.

Les portières, les capots et autres s'ouvrent donc immédiatement.

Bien que toute la description ci-dessus a été faite à partir de véhicules équipés de serrures électriques, ce dispositif de commande manuelle de sécurité peut également être employé dans le cas où les serrures sont actionnées par une autre source que du courant électrique par exemple une commande pneumatique; en effet, les commandes pneumatiques sont toujours asservies à un central électronique, ce qui permet le fonctionnement du micro-contact 5 alimentant, à partir de la pile 16, le moteur 14 de commande manuelle de sécurité.

## Revendications (Revendications pour l'(les) Etat(s) contractant(s) suivant(s) : BE, CH, DE, GB, IT, LI, NL, SE)

1. Commande manuelle de sécurité pour serrures à commande électrique ou autres, qui comporte, en général près de la portière du conducteur, un boîtier (1 ) fixé par des moyens convenables sur la tôle (3) de la carrosserie du véhicule considéré, le boîtier (1) contenant, intérieurement dans un alvéole (4), un micro-contact (5) soumis à un central électronique d'asservissement des serrures du véhicule et relié par l'intermédiaire d'un câble (6a) à une source d'énergie électrique (16) permettant l'entraînement d'un moteur (14) dont l'arbre (13) porte un loquet (12) normalement maintenu perpendiculaire à un barreau (8) de décondamnation par un ressort, moteur et pile étant placés à l'intérieur d'un évidement (15a) d'un deuxième barreau évidé (15) sur lequel repose le barreau (8) de décondamnation comportant une encoche (11 ) destinée à recevoir l'extrémité supérieure (12a) du loquet (12) puis le deuxième barreau (15) comporte à sa partie située à l'opposée du moteur (14), un serre-câble (17) assurant la jonction du câble (18) à gaine (19) pour la commande manuelle de déverrouillage des serrures, le barreau (8) de décondamnation et le barreau évidé (15) superposés et coulissant dans la chambre (7) du boîtier (1 ) étant maintenus en place latéralement par une plaque (20) fixée sur le côté intérieur du boîtier (1), puis l'extrémité externe du barreau (8) de décondamnation présente un point de jonction (9) pouvant être actionné directement ou indirectement par une clé dans et hors du véhicule.

2. Commande manuelle de sécurité pour serrures à commande électriques ou autres selon la revendication 1, caractérisée en ce que le point de jonction (9) est relié par une bielle (23) à un arbre creux (24) permettant l'introduction de la clé (26), cette clé pouvant être utilisée pour la mise en marche du véhicule.

3. Commande manuelle de sécurité pour serrures à commande pneumatique selon l'une des revendications 1 et 2, caractérisé en ce que l'organe pneumatique de commande est asservi à un central électronique permettant le fonctionnement du micro-contact (5).

## Revendications (Revendications pour l'(les) Etat(s) contractant(s) suivant(s) : AT, LU)

1. Commande manuelle de sécurité pour serrures à commande électrique ou autres, qui comporte, en général près de la portière du conducteur, un boîtier (1) fixé par des moyens convenables sur la tôle (3) de la carrosserie du véhicule considéré, une source d'énergie électrique (16) permettant l'entraînement d'un moteur (14), cette commande étant caractérisée en ce que le boîtier (1 ) contient, intérieurement dans un alvéole (4), un micro-contact (5) soumis à un central électronique d'asservissement des serrures du véhicule et relié par l'intermediaire d'un cable (6a) à la source d'énergie électrique (16) permettant l'entraînement du moteur (14) dont l'arbre (13) porte un loquet (12) normalement maintenu perpendiculaire à un barreau (8) de décondamnation par un ressort, moteur et pile étant placés à l'intérieur d'un évidement (15a) d'un deuxième barreau évidé (15) sur lequel repose le barreau (8) de décondamnation comportant une encoche (11) destinée à recevoir l'extrémité supérieure (12a) du loquet (12) puis le deuxième barreau (15) comporte à sa partie située à l'opposée du moteur (14), un serre-câble (17) assurant la jonction du câble (18) à gaine (19) pour la commande manuelle de déverrouillage des serrures, le barreau (8) de décondamnation et le barreau évidé (15) superposés et coulissant dans la chambre (7) du boîtier (1 ) étant maintenus en place latéralement par une plaque (20) fixée sur le côté intérieur du boîtier (1 ), puis l'extrémité externe du barreau (8) de décondamnation présente un point de jonction (9) pouvant être actionné directement ou indirectement par une clé dans et hors du véhicule.

2. Commande manuelle de sécurité pour serrures à commande électriques ou autres selon la revendication 1, caractérisée en ce que le point de jonction (9) est relié par une bielle (23) à un arbre creux (24) permettant l'introduction de la clé (26), cette clé pouvant être utilisée pour la mise en marche du véhicule.

3. Commande manuelle de sécurité pour serrures à commande pneumatique selon l'une des revendications 1 et 2, caractérisée en ce que l'organe pneumatique de commande est asservi à un central électronique permettant le fonctionnement du micro-contact (5).

## Patentansprüche (Patentansprüche für folgende(n) Vertragsstaat(en) : BE, CH, DE, GB, IT, LI, NL, SE)

1. Handbetätigte Sicherheitsbedienung für elektrisch gesteuerte oder andere Schlösser, bestehend aus einem Gehäuse (1), das üblicherweise neben der Fahrertüre in geeigneter Weise auf dem Blech (3) der betreffenden Wagenkarosserie angebracht ist, und das innerhalb einer Hülse (4) einen Mikroschalter (5) enthält, welcher mit der elektronischen Zentralverriegelung der Schlösser des Kraftfahrzeuges und über ein Kabel (6a) mit der elektrischen Energiequelle (16) verbunden ist, die den Antrieb eines Motors (14) steuert, dessen Welle (13) eine Klinke (12) trägt, die normalerweise durch eine Feder senkrecht zu einem Entriegelungsstab (8) gehalten wird, wobei Motor und Batterie in der Ausnehmung (15a) eines zweiten Hohlstabes (15) eingebracht sind, auf dem der Entriegelungsstab (8) ruht, der eine Aussparung (11) zur Aufnahme des oberen Endes (12a) der Klinke (12) aufweist; weiters weist der zweite Stab (15) an der dem Motor (14) gegenüberliegenden Seite eine Kabelklemme (17) auf, die die Verbindung zu einem Kabel (18) mit Schutzhülle (19) für die handbetätigte Entriegelung der Schlösser sicherstellt; ferner werden der Entriegelungsstab (8) und der Hohlstab (15), die übereinander verschiebbar in der Kammer (7) des Gehäuses (1 ) untergebracht sind, seitlich durch eine an der Innenseite des Gehäuses (1 ) angebrachte Platte (20) festgehalten; weiters hat das äussere Ende des Entriegelungsstabes (8) eine Anschlussstelle (9), welche direkt oder indirekt durch einen Schlüssel von innerhalb oder ausserhalb des Wagens betätigt werden kann.

2. Handbetätigte Sicherheitsbedienung für elektrisch gesteuerte oder andere Schlösser nach Anspruch 1, dadurch gekennzeichnet, dass die Anschlussstelle (9) über eine Verbindungsstange (23) mit einer Hohlwelle (24) verbunden ist, die die Einführung eines Schlüssels (26) erlaubt, der auch als Startschlüssel verwendet werden kann.

3. Handbetätigte Sicherheitsbedienung für pneumatisch gesteuerte Schlösser nach den Ansprüchen 1 und 2, dadurch gekennzeichnet, dass die pneumatische Steuerungseinrichtung mit einer elektronischen Zentralsteuerung in Verbindung steht, die den Betrieb des Mikroschalters (5) regelt.

## Patentansprüche (Patentansprüche für folgende(n) Vertragsstaat(en) : AT, LU)

1. Handbetätigte Sicherheitsbedienung für elektrisch gesteuerte oder andere Schlösser, bestehend aus einem Gehäuse (1), das üblicherweise neben der Fahrertüre in geeigneter Weise auf dem Blech (3) der betreffenden Wagenkarosserie angebracht ist und einer elektrischen I=ⁿor- giequelle (16) zum Betrieb eines Motors (14), dadurch gekennzeichnet, dass das Gehäuse im Inneren einer Hülse (4) einen Mikroschalter (5) enthält, der mit der elektronischen Zentralverriegelung der Schlösser des Kraftfahrzeuges und über ein Kabel (6a) mit der elektrischen Energiequelle (16) verbunden ist, die den Antrieb eines Motors (14) steuert, dessen Welle (13) eine Klinke (12) trägt, die normalerweise durch eine Feder senkrecht zu einem Entriegelungsstab (8) gehalten wird, wobei Motor und Batterie in der Ausnehmung (15a) eines zweiten Hohlstabes (15) eingebracht sind, auf dem der Entriegelungsstab (8) ruht, der eine Aussparung (11) zur Aufnahme des oberen Endes (12a) der Klinke (12) aufweist und dass weiters der zweite Stab (15) an der dem Motor (14) gegenüberliegenden Seite eine Kabelklemme (17) aufweist, die die Verbindung zu einem Kabel (18) mit Schutzhülle (19) für die handbetätigte Entriegelung der Schlösser sicherstellt, und dass der Entriegelungsstab (8) und der Hohlstab (15), die übereinander verschiebbar in der Kammer (7) des Gehäuses (1 ) untergebracht sind, seitlich durch eine an der Innenseite des Gehäuses (1) angebrachte Platte (20) festgehalten werden, und dass weiters das äussere Ende des Entriegelungsstabes (8) eine Anschlussstelle (9) hat, welche direkt oder indirekt durch einen Schlüssel von innerhalb oder ausserhalb des Wagens betätigt werden kann.

2. Handbetätigte Sicherheitsbedienung für elektrisch gesteuerte oder andere Schlösser nach Anspruch 1, dadurch gekennzeichnet, dass die Anschlussstelle (9) über eine Verbindungsstange (23) mit einer Hohlwelle (24) verbunden ist, die die Einführung eines Schlüssels (26) erlaubt, der auch als Startschlüssel verwendet werden kann.

3. Handbetätigte Sicherheitsbedienung für pneumatisch gesteuerte Schlösser nach den Ansprüchen 1 und 2, dadurch gekennzeichnet, dass die pneumatische Steuerungseinrichtung mit einer elektronischen Zentralsteuerung in Verbindung steht, die den Betrieb des Mikroschalters (5) regelt.

## Claims (Claims for the following Contracting State(s) : s: BE, CH, DE, GB, IT, LI, NL, SE)

1. Safety manual control for locks with an electric control or others, which includes, generally near the door of the driver, a box (1) fixed by convenient means onto the metal sheet (3) of the body of the vehicule in consideration, the box (1) insidely containing, in a recess (4), a microcontact (5) responsive to the electronic central unit controlling the locks of the vehicle and connected via a cable (6a) to a source of electric energy (16) for driving the motor (14) the shaft (13) of which carries a latch (12) normally held perpendicularly to an unblocking bar (8) by a spring, the motor and the battery being placed inside a recess (15a) of a second recessed bar (15) on which bears the unblocking bar (8) formed with a notch (11) provided for receiving the upper end (12a) of the latch (12), then the second bar (15) includes, in its portion situated opposite the motor (14), a cable clamp (17) providing for the junction of the cable (18) housed in a sleeve (19) and used for the manual unlatching control of the locks, the unblocking bar (8) and the recessed bar (15) which are surimposed and slide in the chamber (7) of the box (1) being held in position laterally by a plate (20) fixed onto the inner side of the box (1), then the outer end of the unblocking bar (8) presents a junction point (9) which can be actuated directly or indirectly by a key from the inside or the outside of the vehicle.

2. Safety manual control for electrically controlled locks or others according to claim 1, characterized in that the junction point (9) is connected by a connecting rod (23) to a hollow shaft (24) allowing the introduction of the key (26), which key being usable for starting the vehicle.

3. Safety manual control for pneumatically controlled locks according to one of claims 1 and 2, characterized in that the control pneumatic member is responsive to an electronic central unit enabling the operation of the microcontact (5).

## Claims (Claims for the following Contracting State(s) : s: AT, LU)

1. Safety manual control for electrically controlled locks or others, which includes, generally near the door of the driver, a box (1) fixed by convenient means onto the metal sheet (3) of the body of the vehicule in consideration, a source of electric energy (16) for driving a motor (14), this control being characterized in that the box (1) insidely contains, in a cell (4), a microcontact (5) responsive to the central electronic unit for controlling the vehicle locks and connected via a cable (6a) to the source of electric energy (16) for driving the motor (14) the shaft (13) of which carries a latch (12) normally held perpendicularly to an unblocking bar (8) by a spring, the motor and the battery being placed inside a recess (15a) of a second recessed bar (15) on which bears the unblocking bar (8) formed with a notch (11) provided for receiving the upper end (12a) of the latch (12), then the second bar (15) includes, in its portion situated opposite the motor (14), a cable clamp (17) providing for the junction of the cable (18) housed in a sleeve (19) and used for the manual unlatching control of the locks, the unblocking bar (8) and the recessed bar (15) which are surimposed and slide inside the chamber (7) of the box (1) being held in position laterally by a plate (20) fixed on the inner side of the box (1), then the outer end of the unblocking bar (8) presents a junction point (9) which can be directly or indirectly actuated by a key from the inside or outside the vehicle.

2. Safety manual control for electrically controlled locks or others according to claim 1, characterized in that the junction point (9) is connected by a connecting rod (23) to a hollow shaft (24) allowing the introduction of the key (26), which key being usable for starting the vehicle.

3. Safety manual control for pneumatically controlled locks according to one of claims 1 and 2, characterized in that the control pneumatic member is responsive to an electronic central unit enabling the operation of the microcontact (5).
